# EUROPÄISCHE PATENTSCHRIFT

(11) **EP 3 675 969 B1**
(45) Veröffentlichungstag und Bekanntmachung des Hinweises auf die Patenterteilung: **11.12.2024**
(21) Anmeldenummer: 19724329.8
(22) Anmeldetag: 14.05.2019
(51) Int. Cl.: A62B 18/08, A62B 19/00, A62B 18/02, A62B 23/02, B01D 45/08

(54) **ATEMSCHUTZMASKE UND FILTERGEHÄUSE FÜR EINE ATEMSCHUTZMASKE**
BREATHING MASK AND FILTER HOUSING FOR A BREATHING MASK
MASQUE DE PROTECTION RESPIRATOIRE ET BOÎTIER DE FILTRE POUR UN MASQUE DE PROTECTION RESPIRATOIRE

(30) Priorität: 06.06.2018 DE 102018004469
(43) Veröffentlichungstag der Anmeldung: 08.07.2020
(73) Patentinhaber: Dräger Safety AG & Co. KGaA, 23560 Lübeck (DE)
(72) Erfinder: DANKERT, Sandra, 23858 Wesenberg (DE)
(74) Vertreter: Meyer-Gramann, Klaus Dieter
(86) Internationale Anmeldenummer: PCT/EP2019/062253
(87) Internationale Veröffentlichungsnummer: WO 2019/233708

(56) Entgegenhaltungen:
- DE-A1- 102011 051 902
- DE-U1- 9 300 181
- US-A1- 2005 205 483

## Beschreibung

Die Erfindung betrifft eine Filteraufnahme, welche mindestens eine Filtereinheit aufzunehmen vermag. Die Filteraufnahme und die aufgenommene Filtereinheit gehören zu einer Atemschutzmaske.

Mithilfe einer solchen Atemschutzmaske kann ein Benutzer sich in einer solchen Umgebung aufhalten und dort arbeiten, in welcher die Umgebungsluft durch Tröpfchen und / oder Teilchen und / oder schädlichen Gasen verschmutzt ist. Die oder jede Filtereinheit der Atemschutzmaske filtert Schadstoffe aus der Umgebungsluft heraus. Der Benutzer wird daher mit gereinigter Umgebungsluft versorgt. Nicht erforderlich ist es, dass der Benutzer eine eigene Quelle für Atemluft, beispielsweise eine Sauerstoffflasche, trägt. Die Atemschutzmaske lässt sich beispielsweise in einer Lackierstraße oder in einem Bergwerk oder auf einer Baustelle oder zur Rettung im Falle eines Brandes einsetzen.

Das Filtergehäuse 7 von DE 93001811 U1 hat auf einer Eingangsseite eine Frontplatte 22 mit mehreren Lufteintrittsöffnungen 23. Hinter der Frontplatte 22 sind mehrere Prallplatten 24 angeordnet, wobei jede Prallplatte 24 hinter jeweils einer Lufteintrittsöffnung 23 angeordnet ist. Fluid, welches durch die Lufteintrittsöffnung 23 eintritt, wird durch die Prallplatte 24 abgelenkt.

Das druckfeste Filtergehäuse a von DE 734496 nimmt einen Filter d auf und besitzt eine Eintrittsöffnung in Form eines Eintrittsstutzens b. Gesehen in die Eintrittsrichtung hinter dem Eintrittsstutzen b sind hintereinander mehrere Prallbleche c angeordnet, wobei jedes Prallblech c jeweils aus fächerartigen Blättern besteht. Mit zunehmender Entfernung von der Strömungsachse werden die freien Querschnitte größer. Die Prallbleche c sind versetzt hintereinander angeordnet. Dadurch wird die durchströmende Luft mehrmals abgelenkt, und Partikel werden an die Prallbleche c geschleudert.

Figur 6 von WO 2017/004313 A1 zeigt eine Atemschutzmaske (respirator 300) mit zwei Filtergehäusen (filter cartridge housings 60), die jeweils eine Filterpatrone 1 aufnehmen. Jedes Filtergehäuse 60 besitzt jeweils eine Vorderseite (front side 61) und eine Rückseite (rear side 62). Ein Abschnitt (second housing portion 65) an der Rückseite 62 besitzt einen Bereich 63 mit vielen Luftdurchlässen und lässt sich relativ zu dem Rest des Filtergehäuses (first housing portion 64) öffnen und schließen. Ein Abschnitt 56 des Restes 64 besitzt einen Bereich 52 mit mehreren Öffnungen und drückt die Filterpatrone 1 in eine Aufnahmestruktur 66, siehe Figur 9 und Figur 11. Die Öffnungen in den Bereichen 63 und 52 können übereinstimmen, dies ist aber nicht notwendig.

Der Erfindung liegt die Aufgabe zugrunde, eine Filteraufnahme zum Aufnehmen eines Filterelements für eine Atemschutzmaske bereitzustellen, welche das aufgenommene Filterelement gegen Verschmutzung schützt und einfacher als bekannte Filteraufnahmen, die einen Schutz gegen Verschmutzung umfassen, aufgebaut ist.

Die Erfindung wird durch eine Filteraufnahme mit den Merkmalen des Anspruchs 1 gelöst. Vorteilhafte Ausgestaltungen sind in den Unteransprüchen angegeben. Dabei verwendete Rückbeziehungen weisen auf die weitere Ausbildung des Gegenstandes des Hauptanspruchs durch die Merkmale des jeweiligen Unteranspruchs hin und sind nicht als ein Verzicht auf die Erzielung eines selbständigen, gegenständlichen Schutzes für die Merkmalskombinationen der rückbezogenen Unteransprüche zu verstehen. Des Weiteren ist im Hinblick auf eine Auslegung der Ansprüche bei einer näheren Konkretisierung eines Merkmals in einem nachgeordneten Anspruch davon auszugehen, dass eine derartige Beschränkung in den jeweils vorangehenden Ansprüchen nicht vorhanden ist. Die erfindungsgemäße Filteraufnahme vermag mindestens ein Filterelement aufzunehmen, wobei die Filteraufnahme und dieses Filterelement zu einer Atemschutzmaske gehören.

Eine Eingangsseite der Filteraufnahme zeigt zum einströmenden Fluid hin. Auf dieser Eingangsseite umfasst die Filteraufnahme mindestens zwei flächige Aufprallelemente. Diese beiden oder mindestens zwei Aufprallelemente sind parallel zueinander und mit einem Abstand zueinander angeordnet. Gesehen in eine Einströmrichtung von einströmenden Fluid sind die beiden Aufprallelemente hintereinander angeordnet, so dass ein vorderes und ein hinteres Aufprallelement gebildet wird. Das oder jedes aufgenommene Filterelement ist hinter dem hinteren Aufprallelement und somit hinter beiden Aufprallelementen angeordnet. Jedes Aufprallelement umfasst jeweils mehrere Längsstege. Zwischen jeweils zwei benachbarten Längsstegen eines Aufprallelements ist mindestens eine Öffnung ausgebildet. Diese Öffnung ist für einströmendes Fluid durchlässig. Möglich ist, dass zwischen zwei benachbarten Längsstegen mehrere durchlässige Öffnungen ausgebildet sind.

Gesehen in die Einströmrichtung von Fluid in die Filteraufnahme ist jede Öffnung in dem vorderen Aufprallelement relativ zu jeder Öffnung in dem oder mindestens einen hinteren Aufprallelement seitlich versetzt angeordnet. "Seitlich versetzt" bedeutet, dass in Einströmrichtung ein Längssteg auf eine Öffnung und / oder eine Öffnung auf einen Längssteg folgt. Dadurch wird mindestens ein Fluidkanal für einströmendes Fluid ausgebildet. Dieser Fluidkanal führt durch eine Öffnung in dem vorderen Aufprallelement und durch eine seitlich versetzte Öffnung in dem hinteren Aufprallelement hindurch.

Dank der Öffnungen in den beiden Aufprallelementen kann Umgebungsluft von der Eingangsseite her ein aufgenommenes Filterelement erreichen. Das Filterelement kann die Umgebungsluft reinigen. Ein Benutzer kann sich aufgrund seiner eigenen Atemanstrengung mit gereinigter Atemluft versorgen. Nicht erforderlich ist dank einer Atemschutzmaske mit der Filtereinheit, dass ein Benutzer eine Atemluftversorgung trägt.

Durch die Öffnungen in den Aufprallelementen gelangen aber nicht nur gasförmige Umgebungsluft, sondern auch feste und flüssige Partikel von der Eingangsseite her in das Innere der Filteraufnahme, beispielsweise Spritzwasser, Lacksprühnebel, Staubpartikel oder andere grobe Partikel. Falls diese festen und flüssigen Partikel ein aufgenommenes Filterelement erreichen, so tragen diese zu einer Verschmutzung des Filterelements bei. Dadurch wird die Fähigkeit des Filterelements zur Filtration reduziert. Außerdem steigt der Atemwiderstand, den der Träger der Atemschutzmaske überwinden muss.

Eine Möglichkeit, um diesen unerwünschten Effekt zu vermeiden, ist die, ein aufgenommenes Filterelement durch einen von außen zugänglichen Vorfilter zu schützen. Dieser Vorfilter filtert feste und flüssige Partikel aus der einströmenden Umgebungsluft heraus. Dank des Vorfilters lässt sich das oder jedes eigentliche Filterelement, welches gesehen in die Einströmrichtung hinter dem Vorfilter angeordnet ist, länger verwenden.

Ein Nachteil eines solchen Vorfilters ist, dass die Filteraufnahme dann zusätzlich eine Aufnahme für den Vorfilter aufweisen muss. Außerdem muss der Vorfilter relativ häufig ausgetauscht werden, was zu einer reduzierten Verfügbarkeit aufgrund der dafür erforderlichen Pausen in der Einsatzzeit führt. Ein Benutzer muss mehrere Vorfilter mit sich führen.

Die Erfindung erzielt den Vorteil, ein aufgenommenes Filterelement wenigstens teilweise vor festen und flüssigen Partikeln zu schützen, ohne dass ein separater Vorfilter erforderlich ist. Vielmehr fungieren die mindestens zwei Aufprallelemente mit den seitlich versetzten Öffnungen selber als Vorfilter. Weil kein Vorfilter ausgetauscht werden muss, steigt die Verfügbarkeit einer Atemschutzmaske mit einem erfindungsgemäßen Filtergehäuse. Die Erfindung lässt sich aber auch in Kombination mit einem separaten Vorfilter einsetzen.

Ein Vorfilter erhöht den Atemwiderstand und das Gewicht der Filteraufnahme, insbesondere wenn der Vorfilter Partikel aufsaugt oder auf andere Weise aufnimmt. Die Erfindung vermeidet auch diese Nachteile. Ein weiterer Vorteil einer erfindungsgemäßen Filteraufnahme ohne Vorfilter im Vergleich zu einer Filteraufnahme mit Vorfilter ist der, dass sich eine Filteraufnahme ohne Vorfilter leichter herstellen lässt. Denn bei der Herstellung einer erfindungsgemäßen Filteraufnahme ist es nicht erforderlich, eine Aufnahme für einen Vorfilter zu montieren.

Ein festes oder flüssiges Partikel, welches mitsamt der Umgebungsluft von der Eingangsseite her in das Innere der erfindungsgemäßen Filteraufnahme einströmt, kann nicht auf geradem Wege auf ein aufgenommenes Filterelement auftreffen. Vielmehr wird dieses Partikel dank der seitlich versetzten Öffnungen und des oder eines gebogenen Einströmkanals seitlich abgelenkt. Dadurch bleibt das Partikel in vielen Fällen entweder an einem Längssteg oder an einem sonstigen Bestandteil der Filteraufnahme hängen oder kleben oder wird von der Filteraufnahme wieder nach außen reflektiert. In den anderen Fällen wird das Partikel mindestens abgelenkt und trifft mit reduzierter kinetischer Energie auf das Filterelement auf. Die Filteraufnahme selber fungiert als eine erste Abscheidestufe für flüssige und feste Partikel.

Die Erfindung bietet mehrere Freiheitsgrade, um die Filteraufnahme an eine vorgegebene Anforderung anzupassen. Beispielsweise lassen sich die Breite eines Längssteg, die Breite einer Öffnung, der seitlichen Versatz zwischen den vorderen und den hinteren Öffnungen sowie der Abstand zwischen dem vorderen und dem der einem hinteren Aufprallelement so verändern, dass einerseits der Atemwiderstand möglichst gering bleibt und andererseits möglichst wenige Partikel auf ein aufgenommenes Filterelement auftreffen können. Bevorzugt liegt der Abstand zwischen dem vorderen und dem hinteren Aufprallelement zwischen 1,5 mm und 2,5 mm. Der Abstand zwischen zwei Längsstegen und damit die Breite einer Öffnung zwischen diesen beiden Längsstegen liegt bevorzugt zwischen 2 mm und 3 mm.

Bevorzugt ist jede Öffnung des hinteren Aufprallelements hinter einem Längssteg des vorderen Aufprallelements angeordnet. Dank des seitlichen Versatzes und insbesondere dieser bevorzugten Ausgestaltung wird kein gerader Fluidkanal von außen zu einem aufgenommenen Filterelement hin gebildet. Vielmehr ist jeder Fluidkanal mindestens einmal gebogen, so dass einströmende Umgebungsluft abgelenkt und bevorzugt verwirbelt wird. Diese Ausgestaltung reduziert weiter die Gefahr, dass ein einströmendes Partikel das aufgenommene Filterelement erreicht.

Erfindungsgemäß umfasst jedes Aufprallelement jeweils mehrere Längsstege. Erfindungsgemäß umfasst mindestens ein Aufprallelement mehrere Querstege. Diese Querstege stehen senkrecht oder schräg auf den Längsstegen dieses Aufprallelements. Bevorzugt liegen die Querstege und die Längsstege dieses Aufprallelements in einer Ebene oder Fläche, so dass eine Gitterstruktur gebildet wird. Erfindungsgemäß sind die Querstege dieses Aufprallelements mit jeweils einem Längssteg des anderen Aufprallelements mechanisch verbunden. Diese Ausgestaltung führt zu einer besonders großen mechanischen Stabilität der Filteraufnahme. Die Gefahr wird reduziert, dass eine von außen einwirkende mechanische Belastung zu einer Beschädigung oder sogar zu einem Bruch des äußeren Aufprallelements führt.

Bevorzugt umfasst die Filteraufnahme zusätzlich zu den mindestens zwei Aufprallelementen eine umlaufende Wandung. Diese umlaufende Wandung umgibt einen Abschnitt mit den beiden Aufprallelementen und ein aufgenommenes Filterelement, und zwar bevorzugt vollständig. Die umlaufende Wandung ist mit mindestens einem Aufprallelement fest verbunden, bevorzugt mit beiden Aufprallelementen. Die umlaufende Wandung und die beiden Aufprallelemente umschließen zusammen wenigstens teilweise einen Raum, in dem ein Filterelement aufgenommen oder aufnehmbar ist.

In einer Fortbildung dieser Ausgestaltung sind die umlaufende Wandung und ein Abschnitt mit den beiden Aufprallelementen einstückig ausgebildet, was die mechanische Stabilität weiter erhöht. Bevorzugt sind diese Bestandteile sogar monolithisch ausgestaltet, d. h. sie werden beim Herstellen in einem einzigen Prozessschritt gefertigt. Der Prozessschritt umfasst beispielsweise Spritzgießen oder Umgießen. Diese Ausgestaltung führt zu einer raschen und kostengünstigen Herstellung.

Verschiedene geometrische Formen der Längsstege und damit der Öffnungen sind möglich, wobei die erfindungsgemäße Filteraufnahme auch eine Kombination von mehreren geometrischen Formen aufweisen kann. Indem eine gewünschte geometrische Form ausgewählt wird, lässt sich die Filteraufnahme an eine beabsichtigte Einsatzbedingung anpassen.

In einer Ausgestaltung gehört die erfindungsgemäße Filteraufnahme zu einem Filtergehäuse. Dieses Filtergehäuse umfasst weiterhin ein Gegenelement, welches mit der erfindungsgemäßen Filteraufnahme fest verbunden ist. Die Filteraufnahme und das Gegenelement umschließen zusammen fluiddicht einen Raum. In diesem Raum ist mindestens ein Filterelement aufgenommen oder lässt sich aufnehmen. Bevorzugt ist das Filterelement fest mit der Filteraufnahme verbunden, beispielsweise mithilfe eines Montageschaums oder einer sonstigen Klebeverbindung oder durch Klebeschweißen.

Eine Filtereinheit umfasst ein Filtergehäuse mit einer erfindungsgemäßen Filteraufnahme sowie mindestens ein Filterelement, welches im Inneren dieses Filtergehäuses angeordnet ist. Eine Atemschutzmaske umfasst einen Maskenkörper und mindestens eine Filtereinheit mit einer erfindungsgemäßen Filteraufnahme. Der Maskenkörper lässt sich an das Gesicht eines Trägers anlegen. Die oder jede Filtereinheit der Atemschutzmaske steht in Fluidverbindung mit dem Inneren des Maskenkörpers.

Im Folgenden wird die Erfindung anhand eines Ausführungsbeispiels beschrieben. Hierbei zeigen:
- Figur 1: eine Atemschutzmaske mit einem Maskenkörper und zwei Filtereinheiten;
- Figur 2: in einer Schnittdarstellung eine erfindungsgemäße Filteraufnahme;
- Figur 3: in einer perspektivischen Darstellung eine erste Ausgestaltung einer Filteraufnahme;
- Figur 4: in einer Blickrichtung von innen eine zweite Ausgestaltung einer Filteraufnahme;
- Figur 5: in einer Schnittdarstellung die zweite Ausgestaltung von Figur 4;
- Figur 6: in einer perspektivischen Darstellung eine dritte Ausgestaltung einer Filteraufnahme;
- Figur 7: in einer perspektivischen Darstellung eine vierte Ausgestaltung einer Filteraufnahme;
- Figur 8: in einer Schnittdarstellung die vierte Ausgestaltung von Figur 7;
- Figur 9: in einer perspektivischen Darstellung eine fünfte Ausgestaltung einer Filteraufnahme;
- Figur 10: in einer perspektivischen Darstellung eine sechste Ausgestaltung einer Filteraufnahme.

Figur 1 zeigt eine Atemschutzmaske 10, die als Vollmaske ausgestaltet ist und einen Maskenkörper 12 umfasst, der sich auf dem Gesicht eines Trägers positionieren lässt und von nicht gezeigten Trägern am Kopf gehalten wird. Eine lösungsgemäße Atemschutzmaske 10 lässt sich auch als Halbmaske oder Viertelmaske ausgestalten. Dank der Atemschutzmaske 10 kann ein Benutzer sich in einer verschmutzten Umgebung aufhalten, ohne eine separate Atemluftversorgung zu benötigen. Die Atemschutzmaske 10 filtert gesundheitsschädliche Tröpfchen und Teilchen und Gase aus der einströmenden Umgebungsluft heraus. Der Benutzer atmet gefilterte Luft ein.

Die Atemschutzmaske 10 von Figur 1 umfasst weiterhin eine zentral angeordnete Filtereinheit 15 und zwei seitlich angeordnete Filtereinheiten 13. Jede Filtereinheit 13, 15 umfasst jeweils eine Filteraufnahme 16 und ein Gegenelement 17. Die Filteraufnahme 16 und das Gegenelement 17 sind fest und fluiddicht miteinander verbunden, beispielsweise durch eine Schweißverbindung, und bilden zusammen ein Filtergehäuse, welches einen Innenraum umschließt, in dem mindestens ein Filterelement 14 aufgenommen ist. Dieses Filterelement 14 wird in Figur 2 gezeigt und ist beispielsweise als Partikelfilter oder Grobstaubfilter ausgestaltet. Das Filterelement 14 ist beispielsweise mithilfe von Montageschaum oder einer anderen Klebeverbindung fest im Inneren der Filteraufnahme 16 montiert.

Möglich ist, dass in dem Filtergehäuse 16, 17 hintereinander zwei unterschiedliche Filterelemente 14 angeordnet sind, beispielsweise zunächst ein Grobstaubfilter und anschließend ein Partikelfilter. Die Filtereinheit 13 kann also als ein Partikelfilter ausgebildet sein, welcher vor Partikeln in fester Form und in flüssiger Form (Tröpfchen) schützt und als Spritzschutz vor flüssigen Partikeln schützt. Die Filtereinheit 13 kann auch als ein Kombinationsfilter ausgebildet sein, der ebenfalls vor Partikel in fester und flüssiger Form und zusätzlich vor Dämpfen und Gasen schützt.

Jede seitlich angeordnete Filtereinheit 13 ist beispielsweise mithilfe jeweils eines Bajonettverschlusses an dem Maskenkörper 12 befestigt. Dieser Bajonettverschluss ist bevorzugt im Gegenelement 17 angeordnet. Die zentral angeordnete Filtereinheit 15 ist ebenfalls mithilfe eines Bajonettverschlusses oder beispielsweise mithilfe eines Schraubverschlusses am Maskenkörper 12 befestigt. Die drei Filtereinheiten 13, 15 stehen in Fluidverbindung mit dem Inneren des Maskenkörpers 12.

Figur 2 bis Figur 10 zeigen unterschiedliche Ausgestaltungen einer einzelnen Filteraufnahme 16. Diese gehört zu einer Filtereinheit 13, 15. Dargestellt werden folgende Bestandteile der Filteraufnahme 16:
- die Einströmrichtung E, in welcher Fluid von außen in die Filtereinheit 13 mit der Filteraufnahme 16 strömt,
- die Eingangsseite 18 und die Ausgangsseite 20 bezogen auf die Einströmrichtung E,
- ein aufgenommenes Filterelement 14,
- ein vorderes Aufprallelement 22,
- ein hinteres Aufprallelement 24 und
- eine umlaufende Wandung 29, an welcher außen mehrere Vorsprünge 30 montiert sind, welche es erleichtern, die Filteraufnahme 16 zu drehen.

Die Bezeichnungen "vorderes" und "hinteres" Aufprallelement beziehen sich auf die Einströmrichtung E. Die Aufprallelemente 22 und 24 sind gesehen in die Einströmrichtung E hintereinander angeordnet. Möglich ist auch, dass mehr als zwei Aufprallelemente hintereinander angeordnet sind.

Das vordere Aufprallelement 22 umfasst eine Vielzahl von vorderen Längsstegen 26.1, die sich in jeweils eine Längsrichtung erstrecken, welche senkrecht auf der Zeichenebene von Figur 2 steht und waagerecht in den Zeichenebenen von Figur 4 und Figur 5 angeordnet ist. Das hintere Aufprallelement 24 umfasst eine Vielzahl von hinteren Längsstegen 26.2, die parallel zu den vorderen Längsstegen 26.1 angeordnet sind. Zwischen zwei benachbarten vorderen Längsstegen 26.1 wird jeweils eine schlitzförmige Öffnung Ö1 gebildet, zwischen zwei benachbarten hinteren Längsstegen 26.2 jeweils eine schlitzförmige Öffnung Ö2. Die Öffnungen Ö1 des vorderen Aufprallelements 22 sind relativ zu den Öffnungen Ö2 des hinteren Aufprallelements 24 seitlich versetzt, was in der Schnittdarstellung von Figur 2 gut zu sehen ist. Jede vordere Öffnung Ö1 und mindestens eine benachbarte hintere Öffnung Ö2 gehören zusammen zu jeweils einem Fluidkanal F1, ..., der dank des seitlichen Versatzes der vorderen Öffnungen Ö1 relativ zu den hinteren Öffnungen Ö2 gebogen ist. Jeder Fluidkanal F1, ... lenkt einen Luftstrom, der aus der Eingangsseite 18 einströmt, mindestens einmal um. Diese Umlenkung führt zu turbulenten Verwirbelungen des Stroms von einfließender Umgebungsluft.

Auch die Längsstege 26.1 des vorderen Aufprallelements 22 sind relativ zu den Längsstegen 26.2 des hinteren Aufprallelements 24 seitlich versetzt. In einer Betrachtungsrichtung parallel zur Einströmrichtung E befindet sich hinter jeder vorderen Öffnung Ö1 jeweils ein hinterer Längssteg 26.2, aber keine hintere Öffnung Ö2. Ein einströmendes Fluid, insbesondere Umgebungsluft, kann Flüssigkeitstropfen oder größere Partikel, beispielsweise Staubteilchen, enthalten. Ein Tröpfchen oder Teilchen trifft entweder auf einen vorderen Längssteg 26.1 auf oder gelangt durch eine vordere Öffnung Ö1 und trifft dann auf einen hinteren Längssteg 26.2 auf. Auf jeden Fall trifft das Tröpfchen oder Teilchen auf einen Längssteg 26.1 oder 26.2 - oder auf einen Bereich außerhalb der Öffnungen Ö1, Ö2. In vielen Fällen bleibt das Tröpfchen oder Teilchen an diesem Längssteg 26.1 oder 26.2 haften oder kleben oder wird reflektiert. Auf jeden Fall wird die Bewegungsgeschwindigkeit des Tröpfchen oder Teilchens verringert, so dass Tröpfchen oder Teilchen überhaupt nicht oder nur mit verringerter Geschwindigkeit auf die Filtereinheit 13 auftreffen.

In einer Ausführungsform ist das vordere Aufprallelement 22 fest mit der umlaufenden Wandung 29 verbunden, vgl. Figur 2. Das hintere Aufprallelement 24 ist fest mit dem vorderen Aufprallelement 22 verbunden. Oder beide Aufprallelemente 22, 24 sind direkt mit der Wandung 29 verbunden. Bevorzugt sind die Aufprallelemente 22 und 24 sowie die Wandung 29 als ein einziges Bauteil, also einstückig, ausgebildet, besonders bevorzugt sogar monolithisch, d. h. dieses eine Bauteil 22, 24, 29 wird in einem einzigen Prozessschritt hergestellt, beispielsweise durch Spritzgießen.

Die Längsstege 26.1, 26.2 und damit die resultierenden Öffnungen Ö1, Ö2 können unterschiedliche Formen aufweisen. Gemäß der ersten Ausgestaltung, die Figur 3 zeigt, hat jeder vordere Längssteg 26.1 die Form eines Stabes, und jeder hintere Längssteg 26.2 (in Figur 3 nicht gezeigten) hat ebenfalls die Form eines Stabes. Die Filteraufnahme 16 der ersten Ausgestaltung hat eine kreisrunde Form, und jedes Aufprallelement 22, 24 erstreckt sich in einer Ebene.

Die Filteraufnahme der zweiten Ausgestaltung, welche in Figur 4 und Figur 5 gezeigt wird, hat eine ovale und sich verjüngende Gestalt. Diese Ausgestaltung ist besonders gut an die Form des Gesichts eines Trägers angepasst. Figur 4 zeigt die zweite Ausgestaltung in einer Blickrichtung, welche der Einströmrichtung E entgegengesetzt ist, d. h. die Einströmrichtung E steht senkrecht auf der Zeichenebene von Figur 4. Figur 5 zeigt die zweite Ausgestaltung in einer Schnittdarstellung, und die Einströmrichtung E liegt in der Zeichenebene von Figur 5. Wie in Figur 5 zu sehen ist, sind die beiden Aufprallelemente 22, 24 nach außen gewölbt. Die Filtereinheit liegt besser in der Hand eines Benutzers als eine Filtereinheit mit ebener Vorderfläche. Die gebogenen Längsstege 26.1, 26.2 sind ebenfalls stabförmig, aber nicht parallel zueinander. Vielmehr schließen zwei benachbarte Längsstege 26.1 oder 26.2 einen spitzen Winkel von bevorzugt kleiner als 10° zwischen sich ein.

Gemäß der Erfindung umfasst das hintere Aufprallelement 24 zusätzlich zu den Längsstegen 26.2 mehrere Querstege 27.2, die fest mit den hinteren Längsstegen 26.2 verbunden sind, so dass eine Gitterstruktur gebildet wird. Mehrere mechanische Verbindungselemente 28 verbinden die Querstege 27.2 mit den vorderen Längsstegen 26.1 und erstrecken sich parallel zur Einströmrichtung E. Gesehen in die Blickrichtung von Figur 4 ist das vordere Aufprallelement 22 hinter dem hinteren Aufprallelement 24 angeordnet, und die vorderen Öffnungen Ö1 sowie das Filterelement 14 sind mit gestrichelten Linien angedeutet. Diese Ausgestaltung führt zu einer besonders großen mechanischen Stabilität.

In der dritten Ausgestaltung, welche in Figur 6 gezeigt wird, umfasst das vordere Aufprallelement 22 zusätzlich zu den vorderen Längsstegen 26.1 mehrere Querstege 27.1. Die vorderen Öffnungen Ö1 bilden dadurch eine Matrixstruktur mit Zeilen und Spalten. Das hintere Aufprallelement 24, welches in der Darstellung von Figur 6 vom vorderen Aufprallelement 22 verdeckt ist, kann ebenfalls eine Matrixstruktur mit Zeilen und Spalten aufweisen oder eine andere Struktur besitzen.

Figur 7 und Figur 8 zeigen eine vierte Ausgestaltung, bei der die vorderen Längsstege 26.1 und damit auch die vorderen Öffnungen Ö1 strahlenförmig von einem Mittelpunkt M ausgehen. Die Einströmrichtung E steht senkrecht auf der Zeichenebene von Figur 7 und liegt in der Zeichenebene von Figur 8. Das hintere Aufprallelement 24 kann ebenfalls strahlenförmig von einem Mittelpunkt ausgehende Längsstege aufweisen oder eine andere Struktur besitzen.

In der fünften Ausgestaltung von Figur 9 haben die vorderen Längsstege 26.1 die Form von Kreisen oder Kreissegmenten. Diese Kreise oder Kreissegmente sind konzentrisch um den Mittelpunkt M herum angeordnet. Das hintere Aufprallelement 24 kann ebenfalls derartige Kreise oder Kreissegmente aufweisen oder eine andere Struktur besitzen. Die Filteraufnahme 16 wiederum hat eine ovale Form, die sich in eine Richtung verjüngt.

Bei der sechsten Ausgestaltung gemäß Figur 10 sind die vorderen Längsstege 26.1 und die dadurch gebildeten vorderen Öffnungen Ö1 wiederum stabförmig. Mehrere Längsstege 26.1 sind parallel zueinander angeordnet, weitere Längsstege 26.1 gehen strahlenförmig vom Mittelpunkt M aus.

### BEZUGSZEICHENLISTE

| | |
|---|---|
| 10 | Atemschutzmaske, umfasst den Maskenkörper 12 und zwei Filtereinheiten 13 |
| 12 | Maskenkörper der Atemschutzmaske 10 |
| 13 | seitlich angeordnete Filtereinheit der Atemschutzmaske 10, am Maskenkörper 12 befestigt, umfasst eine Filteraufnahme 16, ein Gegenelement 17 und ein Filterelement 14 |
| 14 | Filterelement, in die Filteraufnahme 16 eingelegt |
| 15 | zentral angeordnete Filtereinheit, am Maskenkörper 12 befestigt |
| 16 | Filteraufnahme, nimmt das Filterelement 14 auf, umfasst die Aufprallelemente 22 und 24 sowie die Wandung 29 |
| 17 | Gegenelement, fest mit der Filteraufnahme 16 verbunden |
| 18 | Eingangsseite des Filtergehäuses 16 |
| 20 | Ausgangsseite des Filtergehäuses 16 |
| 22 | vorderes Aufprallelement, umfasst mehrere vordere Längsstege 26.1 |
| 24 | hinteres Aufprallelement, umfasst mehrere hintere Längsstege 26.2 |
| 26.1 | Längsstege des vorderen Aufprallelements 22 |
| 26.2 | Längsstege des hinteren Aufprallelements 24 |
| 27.1 | Querstege des vorderen Aufprallelements 24 |
| 27.2 | Querstege des hinteren Aufprallelements 24 |
| 28 | mechanische Verbindungselemente zwischen den hinteren Querstegen 27.2 und den vorderen Längsstegen 26.1 |
| 29 | umlaufende Wandung der Filteraufnahme 16, fest mit den beiden Aufprallelementen 22 und 24 verbunden |
| 30 | Vorsprünge außen an der Wandung 29 |
| E | Einströmrichtung von Fluid in die Filtereinheit 13 |
| F1, ... | Fluidkanäle durch die beiden Aufprallelemente 22, 24, führen durch jeweils eine äußere Öffnung Ö1 und eine innere Öffnung Ö2 |
| M | Mittelpunkt des kreisförmigen vorderen Aufprallelements 22 der vierten Ausgestaltung |

## Patentansprüche

1. Filteraufnahme (16) zum Aufnehmen mindestens eines Filterelements (14) für
eine Atemschutzmaske (10),
wobei die Filteraufnahme (16) auf einer Eingangsseite (18), die zum einströmenden Fluid hin zeigt, zwei flächige Aufprallelemente (22, 24) umfasst,
wobei die beiden zwei Aufprallelemente (22, 24)
- parallel zueinander,
- mit einem Abstand zueinander und
- gesehen in eine Einströmrichtung (E) von einströmenden Fluid hintereinander und vor einem aufgenommenen Filterelement (14)
angeordnet sind,
wobei jedes Aufprallelement (22, 24) jeweils mehrere Längsstege (26.1, 26.2) umfasst,
wobei das eine Aufprallelement (24) mehrere Querstege (27.2) umfasst, die senkrecht oder schräg auf den Längsstegen (26.2) dieses Aufprallelements (24) stehen,
wobei mehrere mechanische Verbindungselemente (28) die Querstege (27.2) mechanisch mit jeweils mindestens einem Längssteg (26.1) des anderen Aufprallelements (22) verbinden,
wobei die Verbindungselemente (28) sich parallel zur Einströmrichtung (E) erstrecken,
wobei zwischen jeweils zwei benachbarten Längsstegen (26.1, 26.2) eines Aufprallelements (22, 24) mindestens eine für einströmendes Fluid durchlässige Öffnung (Ö1, Ö2) ausgebildet ist,
wobei jede Öffnung (Ö1) in dem einen Aufprallelement (22) - gesehen in die Einströmrichtung (E) - relativ zu jeder Öffnung (Ö2) in dem anderen Aufprallelement (24) seitlich versetzt angeordnet ist und
wobei mindestens ein Fluidkanal (F1, ...) ausgebildet ist, der durch eine Öffnung (Ö1) in dem einen Aufprallelement (22) und durch eine seitlich versetzte Öffnung (Ö2) in dem oder einem anderen Aufprallelement (24) hindurch führt.

2. Filteraufnahme (16) nach Anspruch 1,
**dadurch gekennzeichnet, dass**
jede Öffnung (Ö2) des oder eines - gesehen in die Einströmrichtung (E) - hinteren Aufprallelements (24) hinter einem Längssteg (26.1) des vorderen Aufprallelements (22) angeordnet ist.

3. Filteraufnahme (16) nach einem der vorhergehenden Ansprüche,
**dadurch gekennzeichnet, dass**
das - gesehen in die Einströmrichtung (E) - hintere Aufprallelement (24) die Querstege (27.2) umfasst und
die mechanische Verbindungselemente (28) die Querstege (27.2) mechanisch mit jeweils mindestens einem Längssteg des vorderen Aufprallelements (22) verbinden.

4. Filteraufnahme (16) nach einem der vorhergehenden Ansprüche,
**dadurch gekennzeichnet, dass**
die Filteraufnahme (16) eine umlaufende Wandung (29) umfasst,
wobei die umlaufende Wandung (29)
- die beiden Aufprallelemente (22, 24) umgibt und
- mit mindestens einem Aufprallelement (22, 24) fest verbunden ist und
wobei die umlaufende Wandung (29) und die beiden Aufprallelemente (22, 24) zusammen wenigstens teilweise einen Raum zur Aufnahme mindestens eines Filterelements (14) umschließen.

5. Filteraufnahme (16) nach Anspruch 4,
**dadurch gekennzeichnet, dass**
die umlaufende Wandung (29) und die beiden Aufprallelemente (22, 24) einstückig ausgebildet sind, insbesondere durch ein Spritzgießverfahren hergestellt sind.

6. Filteraufnahme (16) nach einem der vorhergehenden Ansprüche,
**dadurch gekennzeichnet, dass**
die oder wenigstens zwei Längsstege (26.1, 26.2) und / oder Öffnungen (Ö1, Ö2) von wenigstens einem Aufprallelement (22, 24) radial von einer Achse (M) der Filteraufnahme (16) nach außen verlaufen.

7. Filteraufnahme (16) nach einem der vorhergehenden Ansprüche,
**dadurch gekennzeichnet, dass**
die oder wenigstens zwei Längsstege (26.1, 26.2) und / oder Öffnungen (Ö1, Ö2) von wenigstens einem Aufprallelement (22, 24) parallel zueinander angeordnet sind oder einen Winkel von jeweils höchstens 10° einschließen.

8. Filteraufnahme (16) nach einem der vorhergehenden Ansprüche,
**dadurch gekennzeichnet, dass**
die oder wenigstens zwei Längsstege (26.1, 26.2) und / oder Öffnungen (Ö1, Ö2) von wenigstens einem Aufprallelement (22, 24) konzentrisch um einen Punkt (M) auf diesem Aufprallelement (22, 24) herum angeordnet sind.

9. Filteraufnahme (16) nach einem der vorhergehenden Ansprüche,
**dadurch gekennzeichnet, dass**
die oder wenigstens vier Längsstege (26.1, 26.2) und / oder Öffnungen (Ö1, Ö2) von wenigstens einem Aufprallelement (22, 24) matrixartig in Zeilen und Spalten angeordnet sind.

10. Filtergehäuse umfassend
- eine Filteraufnahme (16) nach einem der vorhergehenden Ansprüche und
- ein Gegenelement (17), welches mit der Filteraufnahme (16) verbunden ist,
wobei die Filteraufnahme (16) und das Gegenelement (17) zusammen einen Raum zur Aufnahme mindestens eines Filterelements (14) vollständig fluiddicht umschließen.

11. Filtereinheit (13, 15) umfassend
ein Filtergehäuse nach Anspruch 10 und
mindestens ein Filterelement (14),
wobei das oder jedes Filterelement (14) in dem Raum, der von der Filteraufnahme (16) und dem Gegenelement (17) umschlossen ist, aufgenommen ist.

12. Atemschutzmaske (10) umfassend
- einen Maskenkörper (12), der an das Gesicht eines Trägers der Atemschutzmaske (10) anlegbar ist, und
- mindestens eine Filtereinheit (13, 15) nach Anspruch 11,
wobei die oder jede Filtereinheit (13, 15) in Fluidverbindung mit dem Maskenkörper (12) steht.

## Claims

1. Filter holder (16) for holding at least one filter element (14) for a respiratory mask (10),
wherein the filter holder (16) comprises two flat impact elements (22, 24) on an inlet side (18) that faces the inflowing fluid,
wherein the two impact elements (22, 24) are arranged
- in parallel with one another,
- at a distance from one another and
- viewed in an inflow direction (E) of inflowing fluid, one behind the other and in front of a held filter element (14),
wherein each impact element (22, 24) comprises a plurality of longitudinal ribs (26.1, 26.2),
wherein one impact element (24) comprises a plurality of transverse ribs (27.2) which are perpendicular or oblique to the longitudinal ribs (26.2) of this impact element (24),
wherein a plurality of mechanical connecting elements (28) mechanically connect the transverse ribs (27.2) in each case to at least one longitudinal rib (26.1) of the other impact element (22),
wherein the connecting elements (28) extend in parallel with the inflow direction (E),
wherein at least one opening (Ö1, Ö2) permeable to inflowing fluid is formed between in each case two adjacent longitudinal ribs (26.1, 26.2) of an impact element (22, 24),
wherein each opening (Ö1) in one impact element (22) - viewed in the inflow direction (E) - is arranged so as to be laterally offset relative to each opening (Ö2) in the other impact element (24) and
wherein at least one fluid channel (F1, ...) is formed which leads through an opening (Ö1) in one impact element (22) and through a laterally offset opening (Ö2) in the or another impact element (24).

2. Filter holder (16) according to claim 1,
**characterized in that**
each opening (Ö2) of the or of a - viewed in the inflow direction (E) - rear impact element (24) is arranged behind a longitudinal rib (26.1) of the front impact element (22).

3. Filter holder (16) according to any of the preceding claims,
**characterized in that**
the - viewed in the inflow direction (E) - rear impact element (24) comprises the transverse ribs (27.2) and
the mechanical connecting elements (28) mechanically connect the transverse ribs (27.2) in each case to at least one longitudinal rib of the front impact element (22).

4. Filter holder (16) according to any of the preceding claims,
**characterized in that**
the filter holder (16) comprises a circumferential wall (29),
wherein the circumferential wall (29)
- surrounds the two impact elements (22, 24) and
- is rigidly connected to at least one impact element (22, 24) and
wherein the circumferential wall (29) and the two impact elements (22, 24) together at least partially enclose a space for holding at least one filter element (14).

5. Filter holder (16) according to claim 4,
**characterized in that**
the circumferential wall (29) and the two impact elements (22, 24) are formed in one piece, and in particular are produced by an injection molding process.

6. Filter holder (16) according to any of the preceding claims,
**characterized in that**
the or at least two longitudinal ribs (26.1, 26.2) and/or openings (Ö1, Ö2) of at least one impact element (22, 24) extend radially outwards from an axis (M) of the filter holder (16).

7. Filter holder (16) according to any of the preceding claims,
**characterized in that**
the or at least two longitudinal ribs (26.1, 26.2) and/or openings (Ö1, Ö2) of at least one impact element (22, 24) are arranged in parallel with one another or enclose an angle of at most 10°.

8. Filter holder (16) according to any of the preceding claims,
**characterized in that**
the or at least two longitudinal ribs (26.1, 26.2) and/or openings (Ö1, Ö2) of at least one impact element (22, 24) are arranged concentrically around a point (M) on this impact element (22, 24).

9. Filter holder (16) according to any of the preceding claims,
**characterized in that**
the or at least four longitudinal ribs (26.1, 26.2) and/or openings (Ö1, Ö2) of at least one impact element (22, 24) are arranged in a matrix-like manner in rows and columns.

10. Filter housing comprising
- a filter holder (16) according to any of the preceding claims, and
- a counter element (17) which is connected to the filter holder (16),
wherein the filter holder (16) and the counter element (17) together enclose a space for holding at least one filter element (14) in a completely fluid-tight manner.

11. Filter unit (13, 15) comprising
a filter housing according to claim 10 and
at least one filter element (14),
wherein the or each filter element (14) is held in the space enclosed by the filter holder (16) and the counter element (17).

12. Respiratory mask (10) comprising
- a mask body (12) which can be placed on the face of a wearer of the respiratory mask (10), and
- at least one filter unit (13, 15) according to claim 11,
wherein the or each filter unit (13, 15) is in fluid communication with the mask body (12).

## Revendications

1. Logement pour filtre (16) destiné à loger au moins un élément filtrant (14) pour un masque de protection respiratoire (10),
dans lequel le logement pour filtre (16) comprend, sur un côté d'entrée (18) orienté vers du fluide entrant, deux éléments de déviation (22, 24) plats,
dans lequel les deux éléments de déviation (22, 24) sont disposés
- parallèlement entre eux,
- avec une distance entre eux et
- vus dans une direction d'entrée (E) de fluide entrant, l'un derrière l'autre et en amont d'un élément filtrant (14) logé,
dans lequel chaque élément de déviation (22, 24) comprend respectivement plusieurs entretoises longitudinales (26.1, 26.2),
dans lequel l'un des éléments de déviation (24) comprend plusieurs entretoises transversales (27.2) qui sont perpendiculaires ou inclinées sur les entretoises longitudinales (26.2) dudit élément de déviation (24),
dans lequel plusieurs éléments de liaison (28) mécaniques relient mécaniquement les entretoises transversales (27.2) à respectivement au moins une entretoise longitudinale (26.1) de l'autre élément de déviation (22),
dans lequel les éléments de liaison (28) s'étendent parallèlement au sens d'entrée (E),
dans lequel au moins une ouverture (Ö1, Ö2) perméable à un fluide entrant est formée entre respectivement deux entretoises longitudinales (26.1, 26.2) adjacentes d'un élément de déviation (22, 24),
dans lequel chaque ouverture (01) dans l'un des éléments de déviation (22), vue dans le sens d'entrée (E), est disposée de manière à être décalée latéralement par rapport à chaque ouverture (Ö2) dans l'autre élément de déviation (24) et
dans lequel au moins un canal de fluide (F1, ...) est formé, lequel passe à travers une ouverture (01) dans un élément de déviation (22) et à travers une ouverture (Ö2) décalée latéralement dans l'élément de déviation ou un autre élément de déviation (24).

2. Logement pour filtre (16) selon la revendication 1,
**caractérisé en ce que**
chaque ouverture (Ö2) du ou d'un élément de déviation arrière (24), vu dans le sens d'entrée (E), est disposée derrière une entretoise longitudinale (26.1) de l'élément de déviation avant (22).

3. Logement pour filtre (16) selon l'une des revendications précédentes,
**caractérisé en ce que**
l'élément de déviation arrière (24), vu dans le sens d'entrée (E), comprend les entretoises transversales (27.2) et
les éléments de liaison (28) mécaniques relient mécaniquement les entretoises transversales (27.2) à respectivement au moins une entretoise longitudinale de l'élément de déviation avant (22).

4. Logement pour filtre (16) selon l'une des revendications précédentes,
**caractérisé en ce que**
le logement pour filtre (16) comprend une paroi périphérique (29),
dans lequel la paroi périphérique (29)
- entoure les deux éléments de déviation (22, 24) et
- est reliée de manière fixe à au moins un élément de déviation (22, 24) et
dans lequel la paroi périphérique (29) et les deux éléments de déviation (22, 24) entourent ensemble au moins partiellement un espace destiné à loger au moins un élément filtrant (14).

5. Logement pour filtre (16) selon la revendication 4,
**caractérisé en ce que**
la paroi périphérique (29) et les deux éléments de déviation (22, 24) sont formés d'une seule pièce, en particulier sont fabriqués par un procédé de moulage par injection.

6. Logement pour filtre (16) selon l'une des revendications précédentes,
**caractérisé en ce que**
les ou au moins deux entretoises longitudinales (26.1, 26.2) et/ou ouvertures (Ö1, Ö2) d'au moins un élément de déviation (22, 24) s'étendent radialement vers l'extérieur depuis un axe (M) du logement pour filtre (16).

7. Logement pour filtre (16) selon l'une des revendications précédentes,
**caractérisé en ce que**
les ou au moins deux entretoises longitudinales (26.1, 26.2) et/ou ouvertures (Ö1, Ö2) d'au moins un élément de déviation (22, 24) sont disposées parallèlement l'une à l'autre ou forment un angle de respectivement 10° au maximum.

8. Logement pour filtre (16) selon l'une des revendications précédentes,
**caractérisé en ce que**
les ou au moins deux entretoises longitudinales (26.1, 26.2) et/ou ouvertures (Ö1, Ö2) d'au moins un élément de déviation (22, 24) sont disposées de manière concentrique autour d'un point (M) sur ledit élément de déviation (22, 24).

9. Logement pour filtre (16) selon l'une des revendications précédentes,
**caractérisé en ce que**
les ou au moins quatre entretoises longitudinales (26.1, 26.2) et/ou ouvertures (Ö1, Ö2) d'au moins un élément de déviation (22, 24) sont disposées à la manière d'une matrice en lignes et en colonnes.

10. Boîtier pour filtre comprenant
- un logement pour filtre (16) selon l'une des revendications précédentes et
- un contre-élément (17) qui est relié au logement pour filtre (16),
dans lequel le logement pour filtre (16) et le contre-élément (17) entourent ensemble de manière complètement étanche aux fluides un espace destiné à loger au moins un élément filtrant (14).

11. Unité de filtration (13, 15) comprenant
un boîtier pour filtre selon la revendication 10 et
au moins un élément filtrant (14),
dans laquelle l'élément filtrant ou chaque élément filtrant (14) est logé dans l'espace entouré par le logement pour filtre (16) et le contre-élément (17).

12. Masque de protection respiratoire (10) comprenant
- un corps de masque (12) qui peut être appliqué sur le visage d'un porteur du masque de protection respiratoire (10), et
- au moins une unité de filtration (13, 15) selon la revendication 11,
dans lequel l'unité de filtration ou chaque unité de filtration (13, 15) est en liaison fluidique avec le corps de masque (12).
